# EUROPÄISCHE PATENTSCHRIFT

(11) **EP 0 770 274 B1**
(45) Veröffentlichungstag und Bekanntmachung des Hinweises auf die Patenterteilung: **26.07.2000**
(21) Anmeldenummer: 96913443.6
(22) Anmeldetag: 30.04.1996
(51) Int. Cl.: H01R 13/422

(54) **STECKVERBINDUNGSGEHÄUSE**
PLUG CONNECTOR HOUSING
BOITIER DE CONNECTEUR A FICHES

(30) Priorität: 12.05.1995 DE 19517431
(43) Veröffentlichungstag der Anmeldung: 02.05.1997
(73) Patentinhaber: Delphi Automotive Systems Deutschland GmbH, D-42369 Wuppertal (DE)
(72) Erfinder: KOBURG, Dirk, D-42897 Remscheid (DE); RAMAEKERS, Udo, D-58332 Schwelm (DE); HILDEBRANDT, Antje, D-42277 Wuppertal (DE)
(74) Vertreter: Denton, Michael John
(86) Internationale Anmeldenummer: DE9600746
(87) Internationale Veröffentlichungsnummer: WO9636092

(56) Entgegenhaltungen:
- EP-A- 0 317 755
- WO-A-92/15129
- GB-A- 2 024 537
- GB-A- 2 177 855
- US-A- 5 122 081
- PATENT ABSTRACTS OF JAPAN vol. 016, no. 275 (E-1219), 19.Juni 1992 & JP,A,04 067579 (NICHIFU TANSHI KOUGIYOU:KK), 3.März 1992,

## Beschreibung

Die Erfindung richtet sich auf ein Steckverbindungsgehäuse für an elektrische Leitungen angeschlossene elektrische Kontaktteile gemäß dem Oberbegriff des Anspruchs 1.

Ein derartiges Gehäuse ist als eine Ausführungsform einer mehrpoligen steckbaren Kupplungshälfte für elektrische Leitungen aus der DE-PS 37 35 205 bekannt. Beim Zusammenbau der Gehäusebestandteile und beim bestimmungsgemäßen Gebrauch dieses Gehäuses ist die ordnungsgemäße Plazierung aller Bestandteile der Kupplungshälfte erkennbar. Die Kontaktteile der elektrischen Leitungen befinden sich in durchgehenden längsprofilierten Bohrungen. Ein Vorteil der beschriebenen Gehäuseausführung besteht darin, daß das Gehäuse keine verlierbaren Teile enthält, weil alle Teile durch Filmscharniere klappbar verbunden sind, wodurch sich auch der Herstellungsvorgang des Gehäuses sehr einfach und kostengünstig gestaltet.

Die Aufgabe der Erfindung besteht darin, ein Steckverbindungsgehäuse der eingangs beschriebenen Art zu schaffen, das keine verlierbaren Teile aufweist, wobei die Gehäuseteile durch einen Faltvorgang zusammenlegbar sind, und das sich außerdem durch geringen Platzbedarf und eine vereinfachte Konfektionierbarkeit, nämlich eine einfache und schnelle Montage, und ggf. Demontage, der mit den elektrischen Kontaktteilen versehenen elektrischen Leitungen auszeichnet.

Dies wird erfindungsgemäß durch die im Kennzeichen des Anspruchs 1 angeführten Maßnahmen erreicht, denen folgende besondere Bedeutung zukommt:

Die Zahl der im Gehäuse mit ihren elektrischen Kontakten festlegbaren elektrischen Leitungen kann bei einfacher Montierbarkeit variabel gestaltet sein. Die Anzahl z der miteinander verrastbaren Gehäuseteile ist dabei erfindungsgemäß immer um 1 größer als die Anzahl n der Ebenen, in denen die elektrischen Leitungen liegen. Diese Ebenen befinden sich im Montagefall in den Fugenbereichen zwischen den übereinandergeklappten Gehäuseteilen. Die Montage gestaltet sich insbesondere dadurch einfach, schnell und übersichtlich, daß in einem Fugenbereich zwischen den zugeklappten Gehäuseteilen jeweils elektrische Leitungen mit insbesondere gleichartigen elektrischen Kontaktteilen arretiert sind. Die erfindungsgemäße Anordnung der Filmscharniere gestattet vorteilhafterweise eine Mehrfachverriegelung der elektrischen Leitungen mit ihren Kontaktteilen und der Gehäusezwischenteile.

Eine weitere zusätzliche Verriegelung ergibt sich dadurch, daß die übereinanderliegenden Gehäuseteile gemäß Anspruch 6 durch eine profilierte Wand von zwei das Steckverbindungsgehäuse umgreifenden Halbschalen eines das Gehäuse aufnehmenden Behälters quer zu ihrer Stapelrichtung umgriffen werden.

Weitere Maßnahmen und Vorteile der Erfindung ergeben sich aus der nachfolgenden Beschreibung, in der eine bevorzugte Ausführungsform der Erfindung unter Bezugnahme auf die Zeichnungen weiter erläutert wird. Es zeigen:
- Fig. 1: eine perspektivische Explosionsdarstellung eines erfindungsgemäßen Steckverbindungsgehäuses in voll aufgeklappter Lage der Gehäuseteile
- Fig. 2: eine perspektivische Explosionsdarstellung des erfindungsgemäßen Steckverbindungsgehäuses in einer gegenüber Fig. 1 um 90° gedrehten Position, einschließlich der für die erste Leitungsebene vorgesehenen elektrischen Leitungen,
- Fig. 3: eine perspektivische Explosionsdarstellung des erfindungsgemäßen Steckverbindungsgehäuses nach Fig. 2, aber mit zugeklapptem zweiten Gehäuseteil, einschließlich der in der ersten Leitungsebene liegenden, im Gehäuse befestigten elektrischen Leitungen und der für die zweite Leitungsebene vorgesehenen elektrischen Leitungen,
- Fig. 4: eine perspektivische Explosionsdarstellung des erfindungsgemäßen Steckverbindungsgehäuses nach Fig. 3, aber mit zugeklapptem dritten Gehäuseteil, einschließlich der im Gehäuse befestigten, in der ersten und zweiten Leitungsebene liegenden elektrischen Leitungen, mit zusätzlicher Darstellung eines Positionierers und einer Platine zur Festlegung des Steckverbindungsgehäuses in einem Behälter,
- Fig. 5: das auf der Platine in einem Behälter montierte erfindungsgemäße Steckverbindungsgehäuse nach Fig. 4. in Seitenansicht,
- Fig. 6: die Stirnwand des zur Aufnahme des Steckverbindungsgehäuses vorgesehenen Behälters in einer gegenüber Fig. 5 um 90° gedrehten Ansicht.

Das in den Fig. 1 bis 5 dargestellte Steckverbindungsgehäuse 60 ist ein sechspoliges, einstückiges Spritzgußteil und besteht aus drei Gehäuseteilen 10, 20, 30. Mit dem ersten, untersten Gehäusteil 10, im weiteren auch als Gehäuseunterteil 10 bezeichnet, sind der zweite Gehäuseteil 20, der auch als Gehäusezwischenteil 20 bezeichnet wird, und der dritte, oberste Gehäuseteil 30, auch Gehäuseoberteil 30 genannt, über Filmscharniere 21, 31 klappbar verbunden. Die Verbindung zwischen dem Gehäuseunterteil 10 und dem Gehäusezwischenteil 20 erfolgt über das Filmscharnier 21, die Verbindung zwischen dem Gehäuseunterteil 10 und dem Gehäuseoberteil 30 über die beiden Filmscharniere 31. Das Filmscharnier 21 zwischen dem Gehäuseunterteil 10 und dem Gehäusezwischenteil 20 ist rechtwinklig zu den Filmscharnieren 31 zwischen dem Gehäuseunterteil 10 und dem Gehäuseoberteil 30 angeordnet.

In der Explosionsdarstellung von Fig. 1 sind die beiden klappbaren Gehäuseteile 20, 30 beide in ihren voll aufgeklappten Positionen gezeigt.

Das Steckverbindungsgehäuse 60 dient zur Aufnahme der Kontaktteile 42, 47 von elektrischen Leitungen 40, 45 mit unterschiedlichen Querschnitten 41, 46. Die unterschiedlichen Leitungsquerschnitte 41, 46 entsprechen unterschiedlichen Funktionen der elektrischen Leitungen 40, 45. Die Leitungen 40 mit größerem Querschnitt 41 sind Laststromleitungen, beispielsweise zur Stromversorgung eines hier nicht dargestellten Motors, während die Leitungen 45 mit dem geringeren Querschnitt 46 Signal- oder Steuerstromleitungen zur Stromversorgung elektronischer Bauelemente darstellen, die hier ebenfalls nicht gezeigt sind. Entsprechend der unter schiedlichen Funktion der Leitungen 40, 45 ist auch die Größe 44, 49 und Art der elektrischen Kontaktteile 42, 47 verschieden. Die Laststromleitungen 40 weisen gewinkelte Kontaktteile (Flachsteckhülsen 42) einer größeren Abmessung (Kontaktsystemgröße 44) auf als die Signalstromleitungen 45, deren Kontaktteile 47 gerade ausgebildete Flachsteckhülsen mit geringerer Kontaktsystemgröße 49 sind. Anstelle der Flachsteckhülsen können die elektrischen Kontaktteile 42, 47 beispielsweise auch durch Rundsteckhülsen oder Steckerstifte gebildet sein. Das beschriebene sechspolige Steckverbindungsgehäuse 60 ist zur Aufnahme von zwei Laststromleitungen 40 und vier Signalstromleitungen 45 vorgesehen.

Über die elektrischen Kontaktteile 42, 47 im Gehäuse 60 werden die Last- und Signalstromleitungen 40, 45 mit auf einer Platine 59 befindlichen Steckerstiften 61 lösbar durch Steckverbindungen 42, 47, 61 verbunden. Wie Fig. 5 zeigt, befinden sich die Platine 59 und das erfindungsgemäße Steckverbindungsgehäuse 60, das auch mehrfach auf der Platine 59 vorgesehen sein kann, in einem kapselnden Behälter 50, aus dem die elektrischen Leitungen 40, 45 nach außen geführt werden.

Die beiden in Fig. 2 dargestellten, gewinkelten Steckhülsen 42 der Laststromleitungen 40 werden im Steckverbindungsgehäuse 60 in zwei Kammern 11, 29 aufgenommen, die jeweils aus einem im Gehäuseunterteil 10 befindlichen Kammerteil 11 und einem rechtwinklig dazu angeordneten Kammerteil 29 gebildet werden. Der Kammerteil 29 besteht wiederum aus zwei halbzylinderförmigen Räumen 27, 28. Der erste halbzylinderförmige Raum 27 befindet sich im Gehäuseunterteil 10, der zweite halbzylinderförmige Raum 28 im Gehäusezwischenteil 20.

Die geraden Steckhülsen 47 der Signalstromleitungen 45 werden in vier Kammern 12 im Gehäuseunterteil 10 des Steckverbindungsgehäuses 60 aufgenommen.

Die Kammerteile 11 für die Steckhülsen 42 der Laststromleitungen 40 und die Kammern 12 für die Steckhülsen 47 der Signalstromleitungen 45 befinden sich in unterschiedliche Ebenen 13, 14 des ersten Gehäuseteils 10, wobei die Ebene 13 der Kammerteile 11 parallel zur Ebene 14 der Kammern 12 für die Steckhülsen 47 der Signalstromleitungen 45 angeordnet ist.

Für den Verlauf der elektrischen Leitungen 40, 45 sind rechtwinklig zu den Kammerebenen 13, 24 die unterschiedlichen Leitungsebenen 22, 32 vorgesehen. Die erste Leitungsebene 22 des Verlaufs der Laststromleitungen 40 ist mit der Ebene zwischen dem ersten Gehäuseteil 10 und dem zugeklappten zweiten Gehäuseteil 20' identisch, in der die Kammerteile 29 für die Steckhülsen 42 liegen. Die zweite Leitungsebene 32 verläuft parallel zur ersten Leitungsebene 22 zwischen dem zweiten Gehäuseteil 20' und dem dritten zugeklappten Gehäuseteil 30' und ist für den Verlauf der Signalstromleitungen 45 bestimmt.

Bei der Montage des Steckverbindungsgehäuses 60 werden in einem ersten, in Fig. 2 dargestellten, Schritt die Laststromleitungen 40 in Richtung des Pfeils 64 mit dem abgewinkelten Ende ihrer angecrimpten Flachsteckhülsen 42 in die Kammerteile 11 des Gehäuseunterteils 10 eingeführt. Bei voll in die Kammerteile 11 eingeführten Positionen der Flachsteckhülsen 42 kommen jeweils zwei federnde Raststege 43 an jeder Flachsteckhülse 42 mit entsprechenden Hinterschneidungen 16 in den Wandungen der Kammerteile 11 zum Eingriff und bilden eine Rastverbindung 43, 16, durch die die elektrischen Kontaktteile 42 in den Kammerteilen 11 festgelegt werden. Die an die Laststromleitungen 40 angecrimpten Seiten der Flachsteckhülsen 42 kommen in die halbzylinderförmigen Räume 27 der Kammerteile 29 zu liegen, die in der ersten Leitungsebene 22 rechtwinklig zu den Kammerteilen 11 im ersten Gehäuseteil 10 angeordnet sind.

Danach wird der zweite Gehäuseteil 20 durch eine Bewegung um das Filmscharnier 21 in Richtung des Pfeils 23 in seine zugeklappte Position 20' gebracht. Auf der dem ersten Gehäuseteil 10 zugewandten Seite des Gehäusezwischenteils 20 befinden sich zwei symmetrisch angeordnete Schnapphaken 26, die in dieser zugeklappten Position 20' die Enden eines korrespondierenden Rastschlitzes 66 im ersten Gehäuseteil 10 hintergreifen und so durch die entstehenden Rastverbindungen 26, 66 die Flachsteckhülsen 42 der Laststromleitungen 40 lösbar und kraftschlüssig verriegeln. Die oberen Teile der Flachsteckhülsen 42 werden in den halbzylinderförmigen Räumen 28 der Kammerteile 29 des zweiten Gehäuseteils 20 gehalten. Die Laststromleitungen 40 liegen in der Ebene 22 im Fugenbereich 62 zwischen dem über das Gehäuseunterteil 10 geklappten Gehäusezwischenteil 20' und treten durch im Querschnitt kreisförmige Austrittsöffnungen 24, die sich zur Hälfte im ersten Gehäuseteil 10 und zur anderen Hälfte im zweiten Gehäuseteil 20 befinden, aus den Kammerteilen 29 des Steckverbindungsgehäuses 60 aus. Dieser Montagezwischenzustand wird durch Fig. 3 veranschaulicht.

In einem zweiten Schritt werden danach die elektrischen Kontaktteile 47 der vier Signalstromleitungen 45 in Richtung des Pfeils 65 in die dafür vorgesehenen Kammern 12 im Gehäuseunterteil 10 eingeführt. In den Kammern 12 sind Rastaussparungen 15 vorgesehen, die mit an den Steckhülsen 47 befindlichen, federnden Raststegen 48 zusammenwirken und bei voll in die Kammern 12 eingeführten Kontaktteilen 47 Rastverbindungen 48, 15 bilden, die die Kontaktteile 47 in den Kammern 12 arretieren.

Wenn die Leitungen 45 durch ihre Kontaktteile 47 in den Kammern 12 des Gehäuseunterteils 10 befestigt sind, wird der dritte Gehäuseteil 30 durch eine Bewegung um die Filmscharniere 31 in Richtung des Pfeils 33 in seine zugeklappte Position 30' gebracht. Auf dem Gehäuseunterteil 10 befindet sich auf jeder Seite ein Steg 18, der mit je einer Kerbe 36 auf jeder Seite des dritten Gehäuseteils 30 zusammenwirkt und auf den Gehäuseteil 30 eine führende und positionierende Wirkung ausübt. Auf dem ersten Gehäuseteil 10 befinden sich außerdem seitlich zwei symmetrisch angeordnete Rastvorsprünge 17, die in der zugeklappten Position 30' mit ebenfalls seitlich und symmetrisch am dritten Gehäuseteil 30 angeordneten korrespondierenden Rastlaschen 35 zusammenwirken und durch die Bildung einer lösbaren kraftschlüssigen Rastverbindung 17, 35 die in der zweiten Leitungsebene 32 im Fugenbereich 63 zwischen dem zugeklappten zweiten Gehäuseteil 20' und dem darübergeklappten dritten Gehäuseteil 30' verlaufenden Signalstromleitungen 45 lösbar und kraftschlüssig verriegeln. Die Signalstromleitungen 45 treten durch eine gemeinsame Austrittsöffnung 34 aus dem Fugenbereich 63 in der zweiten Leitungsebene 32 des Steckverbindungsgehäuses 60 aus. Dadurch, daß die Rastlaschen 35 in cer zugeklappten Position 30' des dritten Gehäuseteils 30 auch das Gehausezwischenteil 20' umgreifen, wird eine wirksame Zweitverriegelung für die Laststromleitungen 40 geschaffen. Der entstandene Montagezustand des Steckverbindungsgehäuses 60 wird durch Fig. 4 veranschaulicht.

Wie bereits beschrieben, zeigt Fig. 4 die perspektivische Explosionsdarstellung des erfindungsgemäßen Steckverbindungsgehäuses 60 im Montagezustand nach Fig. 3, aber mit bereits befestigten Signalstromleitungen 45 und angeklapptem Gehäuseoberteil 30', wobei zusätzlich ein Halter oder Positionierer 55 dargestellt ist. Dieser dient für das Steckverbindungsgehause 60 als Zentrierhilfe für die auf der, ebenfalls zusätzlich dargestellten Platine 59 befindlichen Steckerstifte 61. Wenn es sich bei den Kontaktteilen 42, 47 der elektrischen Leitungen 40, 45 bereits um Steckerstifte handelt, müssen in der Platine dementsprechend anstelle der Steckerstifte 61 Steckhülsen vorgesehen sein. Das Steckverbindungsgehäuse 60 wird in den Halter 55 eingeschoben, der die Funktion eines Führungsrahmens erfüllt, wobei es durch zwei symmetrisch an den Seiten des Positionierers 55 angeordnete Innenrippen 58, die in einer Nut 19 im Gehäuseunterteil 10 des Steckverbindungsgehäuses 60 laufen, geführt wird. Der Halter 55 weist unterseitig Schnapphaken 56 und Zapfen 57 auf. Mittels der Schnapphaken 56 wird der Halter 55 einschließlich des Steckverbindungsgehäuses 60 auf der Platine 59 befestigt. Die Zapfen 57 unterstützen die Positionierung des Halters 55 auf der Platine 59.

Fig. 5 zeigt das erfindungsgemäße Steckverbindungsgehäuse 60 im Einbauzustand in den kapselnden Behälter 50. Der Behälter 50, der in Fig. 6 in einer Ansicht einzeln dargestellt ist, ist zweischalig ausgebildet; er besteht aus einer oberen Halbschale 51 und einer unteren Halbschale 52. In der Wand 53 des Behälters 50 befinden sich Öffnungen 54, die partiell in der oberen Halbschale 51, partiell in der unteren Halbschale 52 liegen. Im Randbereich der Öffnungen 54 ist die Behälterwand 53 profiliert.

Wie bereits aus den Zeichnungen der Fig. 1 bis 3 ersichtlich ist, weist das Steckverbindungsgehäuse 60 auf der Seite der Leitungsaustrittsöffnungen 24, 34 eine segmentierte Nut 38 in allen Gehäuseteilen 10, 20, 30 auf. Das erste Segment 39 der Nut 38 befindet sich im Gehäuseunterteil 10, das zweite Nutsegment 39' im Gehäusezwischenteil 20 und das dritte Nutsegment 39'' im Gehäuseoberteil 30. Wenn das Steckverbindungsgehäuse sich in dem in Fig. 4 dargestellten Montagezustand befindet, bei dem die zugeklappten Positionen 20', 30' der beiden klappbaren Gehäuseteile 20, 30 vorliegen und die einzelnen Gehäuseteile 10, 20', 30' gewissermaßen in Richtung des Pfeiles 37 zu einem Block gestapelt bzw. gefaltet sind, fügen sich die Nutsegmente 39, 39', 39'' zu der durchgehenden Nut 38 zusammen. Der Richtungspfeil 37 stellt die Flächennormale der Stapelebenen der Gehäuseteile 10, 20', 30' und gleichzeitig die Flächennormale der beiden Leitungsebenen 22, 32 dar.

Wie Fig. 5 erkennen läßt, wird das Steckverbindungsgehäuse 60 derart in den Öffnungen 54 des in Fig. 6 einzeln dargestellten Behälters 50 positioniert, daß die im Öffnungsbereich profilierte Wand 53 in die durch die Segmente 39, 39', 39'' gebildete Nut 38 eingreift. Im zusammengefügten Zustand des Behälters 50 umgreifen die obere Halbschale 51 und die untere Halbschale 52 des Behälters 50 das gesamte Steckverbindungsgehäuse 60, wobei die Ebene der Behälterwand 53 senkrecht zu den Stapelebenen 38 der Gehäuseteile 10, 20', 30' und den Leitungsebenen 22, 32 verläuft. Die Behälterschalen 51, 52 bilden so die Halterung des Steckverbindungsgehäuses 60 und gleichzeitig eine Drittverriegelung für die elektrischen Leitungen 40, 45.

Das erfindungsgemäße einstückige Steckverbindungsgehäuse 60 ist Bestandteil eines internen Stecksystems, beinhaltet Last- und Signalstromleitungen 40, 45 unterschiedlicher Querschnitte 41, 46 mit elektrischen Kontaktteilen 42, 47 unterschiedlicher Kontaktsystemgrößen 44, 49 und Art (gerade und gewinkelte Flachsteckhülsen). Das Gehäuse 60 ist, wie vorstehend detailliert dargestellt wurde, leicht zu montieren. Die Leitungen 40, 45 treten aus dem beschriebenen Behälter 50 aus, wobei sie definiert geführt und gegen Knicken und Beschädigung geschützt sind. Die Steckverbindungen der elektrischen Kontaktteile 42, 47 im Gehäuse 60 mit den Steckerstiften 61 der Platine 59 sind gegen Lösen gesichert. Durch die kompakte Bauweise des Gehäuses 60 wird für die Steckverbindungen 42, 47, 61 nur ein eng begrenzter Raum im Behälter 50 beansprucht.

Es versteht sich, daß sich die Erfindung auf alle daraus entnehmbaren neuen Merkmale und Merkmalskombinationen, ggf. im Verein mit bekannten technischen Maßnahmen zur weiteren vorteilhaften Ausgestaltung, richtet, auch wenn diese nicht ausdrücklich in den Ansprüchen und der vorstehenden Beschreibung vorgebracht sein sollten.

Beispielsweise ist es, wie bereits erwähnt, ohne weiteres möglich, das erfindungsgemäße Steckverbindungsgehäuse 60 für eine variable Polzahl auszulegen. Dies kann dadurch geschehen, daß das Gehäuse 60, wie aus Anspruch 1 hervorgeht, mehrere Gehäusezwischenteile 20, sowie außerdem ein- oder mehrteilige Kammern 12 11, 29 zur Aufnahme der elektrischen Kontakte 42, 47, aufweist.

Ein zweites Gehäusezwischenteil 20 kann sich, mittels Filmscharnieren 21 mit dem Gehäuseunterteil 10 verbunden, auf der dem ersten Gehäusezwischenteil 20 gegenüberliegenden Seite des Gehäuseunterteils 10 befinden. Ein weiteres Gehäusezwischenteil 20 kann, ebenfalls über Filmscharniere 21 mit dem ersten Gehäusezwischenteil 20 verbunden, an dessen der dem Gehäuseunterteil 10 abgewandten Seite angebracht sein. An diesem Gehäusezwischenteil 20 können sich noch weitere Gehäusezwischenteile 20 befinden, die in jeweils alternierender Richtung, zickzackförmig zu klappen sind. Die elektrischen Leitungen 40, 45 liegen dann im Montagefall wie im beschriebenen Beispiel in den verschiedenen Fugenbereichen zwischen den übereinandergeklappten Gehäuseteilen 10, 20', 30'. Die Zahl der Zwischengehäuseteile 20 ergibt sich aus der um 1 verminderten Zahl n der vorzusehenden Leitungsebenen bzw. aus der um 2 verminderten Gesamtzahl z der Gehäuseteile 10, 20, 30.

Auch von der im Ausführungsbeispiel beschriebenen Winkelform des Gehäuses, d.h. von der rechtwinklige Lage der Ebenen 13, 14 der Kammerteile 11 bzw. der Kammern 12 zu den Ebenen 22, 32 der elektrischen Leitungen 40, 45, sind Abweichungen möglich.

## Patentansprüche

1. Steckverbindungsgehäuse (60) für an elektrische Leitungen (40, 45) angeschlossene elektrische Kontaktteile (42, 47),
wobei die durch Steckverbindungen (42, 47, 61) lösbar zu verbindenden elektrischen Leitungen (40, 45) in mehreren Ebenen (22, 32) liegend angeordnet sind,
und das Gehäuse (60) aus wechselseitig miteinander verrastbaren Gehäuseteilen (10, 20, 30) besteht,
die durch Filmscharniere (21, 31) einstückig und klappbar miteinander verbunden sind,
wobei der oberste Gehäuseteil (Gehäuseoberteil 30) in zugeklappter Lage (30') im Montagezustand des Steckverbindungsgehäuses (60) mit dem untersten Gehäuseteil (Gehäuseunterteil 10) verrastet (17, 35) und so zwischen sich die übrigen zugeklappten Gehäuseteile (Gehäusezwischenteile 20') verriegelt,
**dadurch gekennzeichnet**, daß
die Zahl (z) der miteinander verrastbaren Gehäuseteile (10, 20, 30) die Anzahl (n) der Ebenen (22, 32), in denen die elektrischen Leitungen (40, 45) liegen, um 1 übersteigt (n+1),
und die Ebenen (22, 32), in denen die elektrischen Leitungen (40, 45) liegen, sich im Montagefall in den Fugenbereichen (62, 63) zwischen den übereinandergeklappten Gehäuseteilen (10, 20', 30') befinden,
wobei in einem Fugenbereich (62, 63) zwischen den zugeklappten Gehäuseteilen (10, 20', 30') jeweils elektrische Leitungen (40, 45) mit insbesondere gleichartigen elektrischen Kontaktteilen (42, 47) arretiert sind,
und daß die Projektion der Drehachse der Filmscharniere (21) zwischen dem Gehäuseunterteil (10) und den Gehäusezwischenteilen (20) auf die Drehachse der Filmscharnieren (31) zwischen dem Gehäuseunterteil (10) und dem Gehäuseoberteil (30) rechtwinklig dazu ist.

2. Steckverbindungsgehäuse (60) nach Anspruch 1, dadurch gekennzeichnet, daß die elektrischen Kontaktteile (42, 47) der in den verschiedenen Fugenbereichen (62, 63) liegenden elektrischen Leitungen (40, 45) unterschiedliche Größen (Kontaktsystemgrößen 44, 49) aufweisen.

3. Steckverbindungsgehäuse (60) nach Anspruch 1 oder 2, dadurch gekennzeichnet, da die elektrischen Kontaktteile (42, 47) der in den verschiedenen Fugenbereichen (62, 63) liegenden elektrischen Leitungen (40, 45) von unterschiedlicher Art sind.

4. Steckverbindungsgehäuse (60) nach einem der Ansprüche 1 bis 3, dadurch gekennzeichnet, da zur mindestens bereichsweisen Aufnahme der elektrischen Kontaktteile (42, 47) der elektrischen Leitungen (40, 45) Kammern (29) und/oder Kammerteile (11) vorgesehen sind, deren Ebenen (14, 13) senkrecht zu den in den Ebenen (22, 32) befindlichen Fugenbereichen (62, 63) verlaufen, in denen die elektrischen Leitungen (40, 45) im Montagefall liegen.

5. Steckverbindungsgehäuse (60) nach einem der Ansprüche 1 bis 4, dadurch gekennzeichnet, daß die durch die Steckverbindungen (42, 47, 61) zu verbindenden elektrischen Leitungen (40, 45) in den verschiedenen Fugenbereichen (62, 63) unterschiedliche Leitungsquerschnitte (41, 46) aufweisen.

6. Steckverbindungsgehäuse (60) nach einem der Ansprüche 1 bis 5, dadurch gekennzeichnet, daß die übereinanderliegenden Gehäuseteile (10, 20', 30') im Einbaufall in einen Behälter (50) durch eine profilierte Wand (53) von zwei das Steckverbindungsgehäuse (60) in einer segmentierten Nut (38) umgreifenden Halbschalen (51, 52) des Behälters (50) quer zur Stapelrichtung (37) der Gehäuseteile (10, 20', 30') umgeben sind.

## Claims

1. Plug connection housing (60) for electric contact parts (42, 47) connected to electric leads (40, 45),
wherein the electric leads (40, 45) to be connected detachably by plug-in connections (42, 47, 61) are arranged lying in a plurality of planes (22, 32)
and the housing (60) consists of housing parts (10, 20, 30) capable of reciprocally locking to one another
which are connected to one another by integral hinges (21, 31) in one piece and in a manner capable of folding,
wherein the uppermost housing part (upper housing part 30) in the folded-shut position (30') in the assembled state of the plug connection housing (60) locks (17, 35) with the lowermost housing part (lower housing part 10) and in that way lock between them the remaining folded-shut housing parts (intermediate housing parts 20'),
characterised in that
the number (z) of housing parts (10, 20, 30) capable of locking to one another exceeds by 1 (n + 1) the number (n) of planes (22, 32) in which the electric leads (40, 45) lie,
and the planes (22, 32) in which the electric leads (40, 45) lie are located in the case of assembly in the junction regions (62, 63) between the housing parts (10, 20', 30') which have been folded on top of one another,
wherein in each junction region (62, 63) between the folded-shut housing parts (10, 20', 30') electric leads (40, 45) having in particular electric contact parts (42, 47) of the same kind are locked
and that the projection of the axis of rotation of the integral hinges (21) between the lower housing part (10) and the intermediate housing parts (20) onto the axis of rotation of the integral hinges (31) between the lower housing part (10) and the upper housing part (30) is at right angles to the latter.

2. Plug connection housing (60) according to Claim 1, characterised in that the electric contact parts (42, 47) of the electric leads (40, 45) located in the various junction regions (62, 63) are of different sizes (contact system sizes 44, 49).

3. Plug connection housing (60) according to Claim 1 or 2, characterised in that the electric contact parts (42, 47) of the electric leads (40, 45) located in the various junction regions (62, 63) are of different types.

4. Plug connection housing (60) according to one of Claims 1 to 3, characterised in that for the at least partial accommodation of the electric contact parts (42, 47) of the electric leads (40, 45) chambers (29) and/or chamber sections (11) are provided whose planes (14, 13) run perpendicular to the junction regions (62, 63) located in the planes (22, 32) in which the electric leads (40, 45) lie in the case of assembly.

5. Plug connection housing (60) according to one of Claims 1 to 4, characterised in that the electric leads (40, 45) to be connected by the plug connections (42, 47, 61) possess different lead cross-sections (41, 46) in the different junction regions (62, 63).

6. Plug connection housing (60) according to one of Claims 1 to 5, characterised in that in the case of installation into a container (50) through a profiled wall (53) the housing parts (10, 20', 30') lying on top of one another are surrounded by two half shells (51, 52) of the container (50) engaging around the plug connection housing (60) in a segmented groove (38) transverse to the stacking direction (37) of the housing parts (10, 20', 30').

## Revendications

1. Boîtier de connecteur à fiches (60) pour pièces de contact électrique (42, 47) raccordées à des conducteurs électriques (40, 45),
les conducteurs électriques (40, 45), qui doivent être rendus solidaires d'une manière amovible au moyen de pièces de connexion formant fiche (42, 47, 61), étant disposés de façon à être situés dans plusieurs plans (22, 32),
et le boîtier (60) étant constitué de parties de boîtier (10, 20, 30), pouvant être rendues mutuellement solidaires l'une de l'autre par enclenchement,
qui sont reliées l'une à l'autre, d'un seul tenant et d'une manière rabattable, au moyen de charnières en forme de film (21, 31),
tandis que la partie de boîtier la plus haute (partie supérieure de boîtier 30) est, en position rabattue (30') et dans l'état assemblé du boîtier de connecteur à fiches, rendue solidaire par enclenchement (17, 35) de la partie de boîtier la plus basse (partie inférieure de boîtier 10) et verrouille ainsi entre elles les autres parties de boîtier (parties intermédiaires de boîtier 20') à l'état rabattu,
caractérisé en ce que
le nombre (z) des parties de boîtier (10, 20, 30) pouvant être rendues solidaires l'une de l'autre par enclenchement dépasse de 1 (n + 1) le nombre (n) des plans (22, 32) dans lesquels les conducteurs électriques (40, 45) sont situés,
et les plans (22, 32) dans lesquels les conducteurs électriques (40, 45) sont situés se trouvent, dans l'état assemblé, dans les zones de joint (62, 63) séparant les parties de boîtier (10, 20', 30') rabattues l'une sur l'autre,
tandis que, pour chaque zone de joint (62, 63) séparant des parties de boîtier (10, 20', 30') rabattues, des conducteurs électriques (40, 45) associés comportant des pièces de contact électrique (42, 47), notamment de types identiques, sont immobilisés dans cette zone de joint,
et en ce que la projection de l'axe de rotation des charnières en forme de film (21) situées entre la partie inférieure de boîtier (10) et les parties intermédiaires de boîtier (20) sur l'axe de rotation des charnières en forme de film (31) situées entre la partie inférieure de boîtier (10) et la partie supérieure de boîtier (30) est perpendiculaire à cet axe.

2. Boîtier de connecteur à fiches (60) suivant la revendication 1, caractérisé en ce que les pièces de contact électrique (42, 47) des conducteurs électriques (40, 45) situés dans les différentes zones de joint (62, 63) ont des tailles différentes (tailles de système de contact 44, 49).

3. Boîtier de connecteur à fiches (60) suivant la revendication 1 ou 2, caractérisé en ce que les pièces de contact électrique (42, 47) des conducteurs électriques (40, 45) situés dans les différentes zones de joint (62, 63) sont de types différents.

4. Boîtier de connecteur à fiches (60) suivant l'une des revendications 1 à 3, caractérisé en ce qu'en vue de recevoir, au moins par zones, les pièces de contact électrique (42, 47) des conducteurs électriques (40, 45), il est prévu des chambres (29) et/ou parties de chambre (11) dont les plans (14, 13) sont orientés perpendiculairement aux zones de joint (62, 63), situées dans les plans (22, 32), dans lesquelles les conducteurs électriques (40, 45) se trouvent dans l'état d'assemblage.

5. Boîtier de connecteur à fiches (60) suivant l'une des revendications 1 à 4, caractérisé en ce que les conducteurs électriques (40, 45) devant être reliés au moyen des pièces de connexion formant fiche (42, 47, 61) présentent, dans les différentes zones de joint (62, 63), des sections transversales de conducteur (41, 46) différentes.

6. Boîtier de connecteur à fiches (60) suivant l'une des revendications 1 à 5, caractérisé en ce que, dans l'état monté dans une enveloppe (50), les parties de boîtier (10, 20', 30') situées l'une au-dessus de l'autre sont entourées, transversalement à la direction de superposition (37) des parties de boîtier (10, 20', 30'), par une paroi de forme profilée (53) de deux demi-coquilles (51, 52) de l'enveloppe (50) qui accrochent le boîtier de connecteur à fiches (60), en l'entourant, dans une gorge (38) constituée de segments.
